# EUROPÄISCHE PATENTSCHRIFT

(11) **EP 0 678 254 B1**
(45) Veröffentlichungstag und Bekanntmachung des Hinweises auf die Patenterteilung: **19.11.1997**
(21) Anmeldenummer: 95101003.2
(22) Anmeldetag: 26.01.1995
(51) Int. Cl.: A47B 88/00

(54) **Verstellbare Stützeinrichtung für eine Frontplatte eines Schubkastens, eines Auszuges oder dergleichen**
Adjustable support device for a front panel of a drawer or the like
Dispositif de support réglable pour un panneau frontal d'un tiroir ou similaire

(30) Priorität: 21.03.1994 DE 9404708 U
(43) Veröffentlichungstag der Anmeldung: 25.10.1995
(73) Patentinhaber: PAUL HETTICH GMBH & CO., D-32278 Kirchlengern (DE)
(72) Erfinder: Ohlendorf, Heinz, D-32105 Bad Salzuflen (DE)
(74) Vertreter: Stracke, Alexander, Dipl.-Ing.

(56) Entgegenhaltungen:
- DE-U- 8 620 038
- DE-U- 9 105 450

## Beschreibung

Die vorliegende Erfindung betrifft eine verstellbare Stützeinrichtung für eine Frontplatte eines Schubkastens, eines Auszuges oder dergleichen, bestehend aus einer Strebe und einem Halteteil, welches an einer Seitenzarge, einer Relingstrebe oder dergleichen eines Schubkastens festlegbar und mit der Strebe, deren anderes Ende an der Frontplatte befestigbar ist, verbunden ist.

Verstellbare Stützeinrichtungen der gattungsgemäßen Art werden insbesondere dann eingesetzt, wenn die Frontplatte eines Schubkastens, eines Auszuges oder dergleichen im Vergleich zur Höhe der Seitenzarge relativ hoch ist. In diesen Fällen werden vorzugsweise auf beiden Längsseiten eines Schubkastens, eines Auszuges oder dergleichen derartige Stützeinrichtungen montiert, um die Frontplatte zu stabilisieren. Es ist auch bekannt, die Stützeinrichtungen dazu zu benutzen, die Frontplatte in ihrer horizontalen Lage auszurichten.

Der vorliegenden Erfindung liegt die Aufgabe zugrunde, eine Stützeinrichtung der gattungsgemäßen Art zu schaffen, die preiswert herstellbar sowie einfach zu montieren ist, eine hochbelastbare Abstützung einer Frontplatte gewährleistet und auf einfache Art und Weise eine Justierung einer Frontplatte ermöglicht.

Diese Aufgabe wird erfindungsgemäß dadurch gelöst, daß das Halteteil an seiner Unterseite eine im Querschnitt den oberen Rand der Seitenzarge, der Relingstrebe oder dergleichen angepaßte Klemmnut aufweist und im aufgeklemmten Zustand längs der Seitenzarge, der Relingstrebe oder dergleichen verschiebbar ist und in jeder beliebigen Verschiebeposition mittels einer Sicherungseinrichtung gegenüber der Seitenzarge, der Relingstrebe oder dergleichen festlegbar ist.

Eine derart konzipierte Stützeinrichtung ist vergleichsweise preiswert herstellbar, da das Halteteil ohne weiteres als Kunststofformteil oder als Druckgußteil aus Metall gefertigt werden kann und die Montage einer derartigen Stützeinrichtung gestaltet sich insoweit äußerst einfach, als das Halteteil einfach auf den oberen Rand einer Seitenzarge, einer Relingstrebe oder dergleichen aufgeklemmt und nach dem Verbinden mit der Strebe und dem Ausrichten der Frontplatte auf der Seitenzarge, der Relingstrebe oder dergleichen festgesetzt oder festgeklemmt wird.

Weitere Merkmale der Erfindung sind Gegenstand der abhängigen Ansprüche 2 bis 7.

In den beigefügten Zeichnungen sind Ausführungsbeispiele der Erfindung dargestellt, die im folgenden näher beschrieben werden. Es zeigen:
- Figur 1: eine erfindungsgemäße Stützeinrichtung im montierten Zustand, teilweise im Schnitt dargestellt,
- Figur 2: eine Ansicht in Richtung des Pfeiles II in Figur 1,
- Figur 3: einen Querschnitt durch das Halteteil der Stützeinrichtung gemäß den Figuren 1 und 2,
- Figur 4: einen Schnitt nach der Linie IV-IV in Figur 3.

In Figur 1 ist mit dem Bezugszeichen 1 eine Frontplatte eines nicht weiter dargestellten Schubkastens, eines Auszuges oder dergleichen bezeichnet, die über eine angedeutete Seitenzarge 2 nach oben hinaus vorsteht und über eine Stützeinrichtung 3 an dieser Seitenzarge 2 abgestützt ist.

Die Stützeinrichtung 3 besteht im wesentlichen aus einem Halteteil 4 und einer Strebe 5. Das Halteteil 4, welches vorteilhafterweise als Kunststofformteil oder als Druckgußteil aus Metall hergestellt ist, weist an seiner Unterseite eine im Querschnitt den oberen Rand der Seitenzarge 2 angepaßte Klemmnut 6 auf (siehe Figur 3) und ist formschlüssig auf den oberen Rand der Seitenzarge 2 aufgeklemmt oder aufgeschnäppt. Die Strebe 5 ist mit einem ihrer Enden in an sich bekannter Weise mit der Frontplatte 1 verbunden und andererseits am Halteteil 4 losbar befestigt.

Wie aus den Figuren 1 und 3 deutlich hervorgeht, greift die aus einem Flachmaterial hergestellte Strebe 5 in eine Tasche 7 des Halteteiles 4 ein und hintergreift dort mit einer klauenartigen Öffnung 8 einen in der Tasche 7 des Halteteiles 4 angeformten Verbindungsbolzen 9. Wie aus Figur 1 hervorgeht, kann die Strebe 5 mit nach unten weisender Öffnung 8 in die Tasche 7 eingesetzt und auf den Bolzen 9 aufgefädelt werden, anschließend wird die Strebe 5 in der in Figur 1 gezeigten Position nach rechts geschwenkt, so daß sich ein Stützfuß 10 der Strebe 5 in einer entsprechenden Aussparung 11 des Halteteiles 4 abstützt. Wird nun die Strebe 5 mit der Frontplatte 1 verbunden, so ist ein unbeabsichtigtes Lösen der Strebe 5 vom Halteteil 4 nicht mehr möglich.

Das Halteteil 4 kann nach dem Aufklemmen auf den oberen Rand der Seitenzarge 2 längs dieses oberen Randes 2 verschoben werden. Durch eine in das Halteteil 4 eingedrehte Schraube 12, die wahlweise auf den oberen Rand der Seitenzarge 2 aufgedrückt oder in den oberen Rand der Seitenzarge 2 eingeschraubt werden kann, besteht die Möglichkeit, das Halteteil 4 gegenüber der Seitenzarge 2 festzulegen.

Es versteht sich, daß eine Blockierung des Halteteiles 4 gegen eine Längsverschiebung relativ zur Seitenzarge 2 auch mit anderen Mitteln, beispielsweise mit einem Klemmexzenter oder dergleichen möglich ist.

Das Halteteil 4 kann zunächst ohne Verbindung mit der Strebe 5 auf die Seitenzarge 2 aufgeklemmt werden. In diesem vormontierten Zustand kann dann ein entsprechend gestalteter Schubkasten, ein Auszug oder dergleichen ausgeliefert werden. Erst beim Aufstellen eines entsprechend ausgestatteten Möbels wird dann die Frontplatte 1 an der Stirnseite des Schubkastens, des Auszuges oder dergleichen befestigt und die Strebe 5 einerseits in der beschriebenen Weise mit dem Halteteil 4 verbunden und andererseits an der Frontplatte 1 festgelegt. Durch Längsverschieben des Halteteiles 4 kann nun eine Ausrichtung der Frontplatte in vertikaler Richtung bewirkt werden, ist diese Ausrichtung durchgeführt, wird das Halteteil 4 auf der Seitenzarge 2 festgeklemmt oder anderweitig festgelegt, so daß nun eine starre Verbindung für die Frontplatte 1 gegenüber der Seitenzarge 2 gegeben ist.

Es sei ausdrücklich darauf hingewiesen, daß auf die gleiche Art und Weise wie vorstehend beschrieben auch die Möglichkeit besteht, das Halteteil 4 und damit die gesamte Stützeinrichtung 3 auch an einer Relingstrebe eines Schubkastens, eines Auszuges oder dergleichen festgelegt werden kann.

Die Querschnittsform des oberen Randes der Seitenzarge 2 kann ohne weiteres vom dargestellten Ausführungsbeispiel abweichen. Dieser obere Rand, und dann entsprechend auch die Klemmnut 6 des Halteteiles 4, kann beispielsweise quadratisch, trapezförmig, rund oder oval sein.

## Patentansprüche

1. Verstellbare Stützeinrichtung für eine Frontplatte eines Schubkastens, eines Auszuges oder dergleichen, bestehend aus einer Strebe (5) und einem Halteteil (4), welches an einer Seitenzarge (2), einer Relingstrebe oder dergleichen eines Schubkastens festlegbar und mit der Strebe, deren anderes Ende an der Frontplatte (1) befestigbar ist, verbunden ist, **dadurch gekennzeichnet**, daß das Halteteil (4) an seiner Unterseite eine im Querschnitt den oberen Rand der Seitenzarge (2), der Relingstrebe oder dergleichen angepaßte Klemmnut (6) aufweist und im aufgeklemmten Zustand längs der Seitenzarge (2), der Relingstrebe oder dergleichen verschiebbar ist und in jeder beliebigen Verschiebeposition mittels einer Sicherungseinrichtung gegenüber der Seitenzarge (2), der Relingstrebe oder dergleichen festlegbar ist.

2. Verstellbare Stützeinrichtung nach Anspruch 1, dadurch gekennzeichnet, daß das Halteteil (4) als Kunststofformteil oder als Druckgußteil aus Metall ausgebildet ist.

3. Verstellbare Stützeinrichtung nach Anspruch 1 oder 2, dadurch gekennzeichnet, daß das Halteteil (4) eine Tasche (7) aufweist, in die die Strebe (5) eingreift und in der die Strebe (5) mit dem Halteteil (4) lösbar verbunden ist.

4. Verstellbare Stützeinrichtung nach Anspruch 3, dadurch gekennzeichnet, daß das in die Tasche (7) hineinragende Ende der Strebe (5) eine klauenartige Öffnung (8) aufweist, die einen in der Tasche (7) am Halteteil (4) angeformten Befestigungsbolzen (9) teilweise umgreift.

5. Verstellbare Stützeinrichtung nach Anspruch 3 oder 4, dadurch gekennzeichnet, daß das in die Tasche (7) hineinragende Ende der Strebe (5) benachbart der klauenartigen Öffnung (8) mit einem Stützfuß (10) versehen ist, der im montierten Zustand der Strebe (5) formschlüssig in eine entsprechend gestaltete Aussparung (11) des Halteteiles (4) eingreift und darin abgestützt ist.

6. Verstellbare Stützeinrichtung nach einem der vorangehenden Ansprüche, dadurch gekennzeichnet, daß als Sicherungseinrichtung für die Festlegung des Halteteiles (4) gegenüber einer Seitenzarge (2) einer Relingstrebe oder dergleichen eine auf den oberen Rand der Seitenzarge (2), der Relingstrebe oder dergleichen aufklemmbare oder in diesen oberen Rand eindrehbare Schraube vorgesehen ist.

7. Verstellbare Stützeinrichtung nach einem der vorangehenden Ansprüche 1 bis 5, dadurch gekennzeichnet, daß zur Festlegung des Halteteiles (4) gegenüber der Seitenzarge (2), der Relingstrebe oder dergleichen ein Klemmexzenter vorgesehen ist.

## Claims

1. An adjustable support device for a front panel of a drawer, a pull-out extension member or the like, comprising a strut (5) and a holding portion (4) which can be fixed to a side frame member (2), a rail strut or the like of a drawer and is connected to the strut whose other end can be secured to the front panel (1), characterised in that at its underside the holding portion (4) has a clamping groove (6) matched in cross-section to the upper edge of the side frame member, the rail strut or the like and is displaceable in the clamped-on condition along the side frame member (2), the rail strut or the like and can be fixed in any displacement position by means of a securing device relative to the side frame member (2), the rail strut or the like.

2. An adjustable support device according to claim 1 characterised in that the holding portion (4) is in the form of a plastics moulding or a die casting of metal.

3. An adjustable support device according to claim 1 or claim 2 characterised in that the holding portion (4) has a pocket (7) into which the strut (5) engages and in which the strut (5) is releasably connected to the holding portion (4).

4. An adjustable support device according to claim 3 characterised in that the end of the strut (5), which projects into the pocket (7), has a claw-like opening (8) which partially embraces a securing pin (9) formed on the holding portion (4) in the pocket (7).

5. An adjustable support device according to claim 3 or claim 4 characterised in that the end of the strut (5), which projects into the pocket (7) is provided adjacent the claw-like opening (8) with a support foot (10) which in the assembled condition of the strut (5) engages in positively locking relationship into an opening (11) of corresponding configuration in the holding portion (4) and is supported therein.

6. An adjustable support device according to one of the preceding claims characterised in that the securing device for fixing the holding portion (4) relative to a side frame member (2), a rail strut or the like is a screw which can be clamped on to the upper edge of the side frame member (2), the rail strut or the like or which can be screwed into said upper edge.

7. An adjustable support device according to one of preceding claims 1 to 5 characterised in that a clamping eccentric is provided for fixing the holding portion (4) relative to the side frame member (2), the rail strut or the like.

## Revendications

1. Dispositif d'appui réglable pour une plaque frontale d'un tiroir, d'une rallonge ou similaire, constitué d'une entretoise (5) et d'un élément de maintien (4), qui peut être fixé sur un montant latéral (2), une entretoise de rambarde ou similaire d'un tiroir et qui est assemblé avec l'entretoise, dont l'autre extrémité peut être fixée sur la plaque frontale (1), caractérisé en ce que l'élément de maintien (4) présente, sur sa face inférieure, une rainure de serrage (6) dont la section transversale est adaptée au bord supérieur du montant latéral (2), de l'entretoise de rambarde ou similaire, et est déplaçable, à l'état serré, le long du montant latéral (2), de l'entretoise de rambarde ou similaire, et peut être fixé dans toute position de coulissement quelconque, au moyen d'un dispositif de blocage, par rapport au montant latéral (2), à l'entretoise de rambarde ou similaire.

2. Dispositif d'appui réglable selon la revendication 1, caractérisé en ce que l'élément de maintien (4) est une pièce moulée en matière synthétique ou une pièce en métal moulée sous pression.

3. Dispositif d'appui réglable selon la revendication 1 ou 2, caractérise en ce que l'élément de maintien (4) présente une poche (7), dans laquelle s'engage l'entretoise (5) et dans laquelle l'entretoise (5) est assemblée de manière amovible avec l'élément de maintien (4).

4. Dispositif d'appui réglable selon la revendication 3, caractérisé en ce que l'extrémité de l'entretoise (5), s'engageant dans la poche (7), présente une ouverture (8) du type d'une griffe, qui entoure partiellement un boulon de fixation (9), formé dans la poche (7), sur l'élément de maintien (4).

5. Dispositif d'appui réglable selon la revendication 3 ou 4, caractérisé en ce que l'extrémité de l'entretoise (5), s'engageant dans la poche (7), est pourvue, à proximité de l'ouverture (8) du type d'une griffe, d'un pied d'appui (10), qui à l'état monté de l'entretoise (5), s'engage par concordance de forme dans une découpe (11), de forme correspondante, de l'élément de maintien (4), et y est soutenu.

6. Dispositif d'appui réglable selon l'une des revendications précédentes, caractérisé en ce qu'il est prévu, comme dispositif de blocage, pour la fixation de l'élément de maintien (4), par rapport à un montant latéral (2), une entretoise de rambarde ou similaire, une vis à serrer sur le bord supérieur du montant latéral (2), de l'entretoise de rambarde ou similaire ou à visser dans ce bord supérieur.

7. Dispositif d'appui réglable selon l'une des revendications 1 à 5 précédentes, caractérisé en ce que pour la fixation de l'élément de maintien (4) par rapport au montant latéral (2), à l'entretoise de rambarde ou similaire, il est prévu un excentrique de serrage.
